# EUROPÄISCHE PATENTSCHRIFT

(11) **EP 0 646 183 B1**
(45) Veröffentlichungstag und Bekanntmachung des Hinweises auf die Patenterteilung: **07.01.1999**
(21) Anmeldenummer: 93909350.6
(22) Anmeldetag: 22.04.1993
(51) Int. Cl.: C21C 5/46, C21C 7/10

(54) **VERFAHREN UND VORRICHTUNG ZUM AUFBLASEN VON SAUERSTOFF AUF METALLSCHMELZEN**
PROCESS AND DEVICE FOR BLOWING OXYGEN OVER METAL MELTS
PROCEDE ET DISPOSITIF DE SOUFFLAGE D'OXYGENE AU-DESSUS D'UN BAIN DE METAL EN FUSION

(30) Priorität: 26.06.1992 DE 4221266
(43) Veröffentlichungstag der Anmeldung: 05.04.1995
(73) Patentinhaber: MANNESMANN Aktiengesellschaft, 40213 Düsseldorf (DE)
(72) Erfinder: SIZOV, Anatoly, St. Petersburg, 198217 (RU); SCHÖLER, Horst-Dieter, D-47058 Duisburg (DE); MEYER, Ulrich, D-47228 Duisburg (DE)
(74) Vertreter: Meissner, Peter E., Dipl.-Ing.
(86) Internationale Anmeldenummer: DE9300362
(87) Internationale Veröffentlichungsnummer: WO9400604

(56) Entgegenhaltungen:
- DE-A- 1 433 486
- DE-A- 2 450 196
- DE-B- 2 709 234
- FR-A- 2 519 024

## Beschreibung

Bei der Stahlherstellung ist es bekannt, die in Pfannen, Lichtbogenöfen oder auch Konvertern befindliche Metallschmelze einem Vakuum auszusetzen und mittels einer Lanze Sauerstoff auf die Metalloberfläche aufzublasen. Durch die CO-Partialdruckerniedrigung unter Vakuum ist die Entkohlung hochlegierter Schmelzen bis zur niedrigsten C-Gehalten bei gleichzeitig hohem Chromausbringen ohne überfrischen möglich. Angestrebt wird unter anderem eine große Badoberfläche, sowie ein möglist großer Reaktionsraum im Behälter zur Erreichung einer hohen Frischgeschwindigkeit beim Aufblasen des Sauerstoffs selbst bei hohen Kohlenstoffausgangsgehalten.

Bei den üblicherweise eingesetzten Aufblaslanzen trifft der Sauerstoffstrahl relativ hart auf die Badoberfläche auf. Eine Möglichkeit auf den Blasstrahl Einfluß zu nehmen, ist neben der Anzahl und Strömungsrichtung der Blasdüsen den Strahl pulsierend austreten zu lassen.

So ist aus der DE-AS 27 09 234 eine Vorrichtung zum Verblasen von Roheisen zu Stahl im Sauerstoffaufblaskonverter bekannt, bei dem über Steuereinrichtungen abwechselnd betätigbare Steuerventile zur Pulsierung des Sauerstoffstrahls vorgesehen sind. Aus dieser Schrift ist nicht bekannt, den Sauerstoff unter Vakuum einzublasen. Wesentlicher Nachteil dieser bekannten Blaslanze ist die Verwendung von separat anzusteuernden Fluidik-Steuerelementen.

Aus EP 0 081 448 B1 ist ein Verfahren und eine Vorrichtung zum Frischen eines Stahlbades durch Sauerstoff-Aufblaslanzen bekannt, bei dem der Sauerstoff mit einer Geschwindigkeit im überschallbereich auf die Badoberfläche auftrifft. Die gesamte Sauerstoffstromung ist dabei aufgeteilt in einen harten und in einen weichen Strahl.

Der aus dieser Schrift bekannte Gegenstand findet Verwendung in Schmelzgefäßen in einer Umgebung mit atmosphärischem Druck.

Bei Aufblaseinrichtungen dieser Bauart trifft der Sauerstoffstrom in einer relativ begrenzten Fläche auf die Oberfläche des Stahlbades auf, bildet im Bad eine tiefe Auskolkung und schleudert Metalltröpfchen in den Gasraum oberhalb der Schmelze. Darüber hinaus läßt sich der Sauerstoffstrahl nicht ausreichend stabilisieren, so daß der harte Strahl innerhalb der Gesamtstromung wandert.

Die Erfindung hat sich zum Ziel gesetzt, ein Verfahren und eine Vorrichtung zum Aufblasen von Sauerstoff auf eine unter Vakuum befindliche Metallschmelze zu schaffen, mit einfachen konstruktiven, wartungstreundlichen Mitteln den Sauerstoff großflächig bei großer Zwischenphasenoberfläche unter Vermeidung von überfrischungen in das Metallbad einzubringen.

Die Erfindung erreicht dieses Ziel mit den kennzeichnenden Merkmalen des Verfahrensanspruchs 1 und des Vorrichtungsanspruchs 4.

Erfindungsgemäß wird derr Sauerstoffstrom innerhalb der Lanze pulsierend beschleunigt und verdichtet. Die Verdichtungen des Sauerstoffstromes treten pfropfenförmig nacheinander aus der Lanze aus. Diese Sauerstoffimpulse bereiten sich im wesentlichen parallel zur Lanzenhauptachse und seitlich im Vakuum oberhalb der Schmelze glockenförmig aus, wobei der Sauerstoff-Blaskern im Vergleich zum Sauerstoffschirm ähnliche Geschwindigkeiten aufweist.

Die Blaslanze weist dabei verschleißfreie Elemente in Düse und Sackrohr auf. Der in die Lanze eintretende Sauerstoffstrom wird durch eine Ringdüse beschleunigt und dabei pulsierend zu einem beschleunigten und verdichteten Pfropfen ausgebildet. Der Sauerstoffpfropfen trifft dabei auf die Mündung des Sackrohres udn wird in zwei Teile getrennt, und zwar einen Sauerstoffkern und einen Sauerstoffschirm. Der beschleunigte und verdichtete Sauerstoffkern strömt in das Sackrohr, füllt dieses und prallt am geschlossenen Ende des Sackrohres auf. Nach dem Aufprall auf den Boden des Sackrohres fließt der Sauerstoffkern in Richtung Mündung des Sackrohres zurück. Nach Verlassen des Sackrohres trifft der Sauerstoffkern auf den durch die Ringdüse strömenden Sauerstoffpfropfen. Die richtungsmäßig entgegengesetzt sich bewegenden Sauerstoffströme prallen aufeinander und bilden einen Fächerstrahl. Dieser Fächerstrahl sperrt die Sauerstoffleitung ab. Während der aktiven Phase des Fächers wird der Zustrom an Sauerstoff unterbrochen und gleichzeitig hat das Sackrohr die Möglichkeit, sich zu entleeren. Nach dem Zusammenbrechen des Fächers beginnt der gerade geschilderte Vorgang wieder von neuem.

Ein vom Sauerstoffpfropfen abgetrennte Sauerstofftorus strömt innerhalb der Lanze am Sackrohr vorbei zum Lanzenkopf. In Stromungsrichtung nach dem Sackrohr ist ein Vordüsenraum vorgesehen, in den sich der Sauerstofftorus weitgehendst wieder zu einem Pfropfen ausbildet. Dieser toroidale Pfropfen verläßt die Lanze über Bohrungen. Durch die Ausgestaltung der Bohrung wird Einfluß genommen auf den Sauerstoffblaskern sowie auf die diesen umhüllenden Sauerstoffschirme.

Die so gebildete Sauerstoffglocke erzeugt in der Schmelze ein stabiles System von toroidalen Wirbeln mit hoher Intensität, das beim Druckverlauf oberhalb der Schmelzebadoberfläche nicht zerstört wird. Die Sauerstoffstrahlen dringen tief in die Schmelze ein, wobei im Vergleich zu anderen Systemen eine hohe Strahlungsdurchdringungstiefe in der Schmelze erreicht wird. In den Vertiefungen wird eine intentive Tropfenbildung hervorgerufen. Darüber hinaus wird im Schmelzbad ein System von Längs- und Querwellen erzeugt. Die Vertiefungen selber weisen dabei eine parabolische Form auf.

Die kopfendig an der Blaslanze vorgesehenen lavalförmigen Düsen weisen Stabilisierungselemente auf, mit denen Einfluß auf die Lage des Sauerstoffkerns sowie die Form des Sauerstoffschirms genommen wird.

Vorteilhafte Weiterbildungen der Erfindung sind in den Unteransprüchen dargelegt. So wird in der fußseitig angeordneten Ringdüse ein Verdrängungskörper angeordnet, der positiven Einfluß auf den in das Sackrohr einströmende Sauerstoffvolumen nimmt.

Ein Beispiel der Erfindung ist in der beiliegenden Zeichnung dargestellt und nachfolgend beschrieben. Es zeigt:
- Fig. 1: eine Übersicht des Ofens,
- Fig. 2: Schnitt einer Blaslanze,
- Fig. 3: Düse mit Stabilisierungselement.

Die Fig. 1 zeigt einen Vakuumstand 10 mit einem Vakuumbehälter 11, auf dem eine Vakuumhaube 12 aufliegt. Die Vakuumhaube 12 weist einen Anschluß 14 zu einer nicht weiter dargestellten Vakuumanlage auf. Weiterhin ist ein Durchtritt 13 vorgesehen, durch den eine Blaslanze 40 zu der im Vakuumstand abgestellten Pfanne 30 führbar ist.

Die Blaslanze 40 ist an einem Schlitten 22 befestigt, der an einem Gerüst 21 einer Lanzeneinrichtung 20 verfahrbar angeordnet ist.

Die Pfanne 30 besitzt ein Pfannengefäß 31, das durch einen Pfannendeckel 32 verschließbar ist. Der Pfannendeckel 32 besitzt eine Deckelöffnung 33, durch die die Blaslanze 40 führbar ist.

Am Boden des Pfannengefaßes 31 ist eine Spüleinrichtung 34 vorgesehen sowie ein Verschluß 35 zum Absperren der Abstichöffnung. In der Pfanne befindet sich die Schmelze 39.

Die Fig. 2 zeigt die Blaslanze 40 mit der Wandung 41, in deren fußendigen Bereich eine Ringdüse 42 angeordnet ist. Am kopfendigen Teil der Blaslanze 40 sind Düsen 50 vorgesehen.

Zwischen der Ringdüse 42 und den Düsen 50 ist auf der Lanzenmittenachse I ein Sackrohr 44 angeordnet, dessen Mündung 45 zur Ringdüse 42 und dessen Boden 46 zur Düse 50 weist.

Zwischen der Sackrohrmündung 45 und der Ringdüse 42 befindet sich ein Fächerraum 43. Zwischen dem Sackrohrboden 46 und der Düse 50 befindet sich ein Vordüsenraum 48. Der Fächerraum 43 und der Vordüsenraum 48 stehen über einen Ringkanal 47 in Verbindung.

Die Düse 50 weist ein Stabilisierungselement 51 auf. Im Zentrum der Ringdüse 42 ist ein Verdrängungskörper 49 angeordnet.

Der Innenradius der Wandung 41 ist mit D, der Abstand der Ringdüse 42 zur Mündung 45 des Sackrohres 44 mit a, die Länge des Vordüsenraumes 48 mit b und der Düsendurchmesser im engsten Querschnitt mit dₒ bezeichnet.

Die Fig. 3 zeigt eine Düse 50. Die lavalförmig ausgestaltete Düse 50 besitzt im engsten Querschnitt einen Durchmesser dₒ und einen Düsenaustrittsquerschnitt dₐ. Die lavalförmige Düse 50 ist mit einem Stabilisierungselement 51 verbunden. Das dargestellte Stabilisierungselement 51 hat die Form eines rohrförmigen Kragens mit einem Innendurchmesser dᵢ sowie einer Lange l.

Weiterhin ist der Sauerstoffstrahl 60 dargestellt, der einen Kern 61 und einen ihn umgebenden Schirm 62 aufweist.

### Positionsliste

- 10: Vakuumstand
- 11: Vakuumbehälter
- 12: Vakuumhaube
- 13: Durchtritt
- 14: Anschluß
- 20: Lanzeneinrichtung
- 21: Gerüst
- 22: Schlitten
- 30: Pfanne
- 31: Pfannengefäß
- 32: Pfannendeckel
- 33: Deckelöffnung
- 34: Spüleinrichtung
- 35: Verschluß
- 39: Schmelze
- 40: Blaslanze
- 41: Wandung
- 42: Ringdüse
- 43: Fächerraum
- 44: Sackrohr
- 45: Sackrohrmündung
- 46: Sackrohrboden
- 47: Ringkanal
- 48: Vordüsenraum
- 49: Verdrängungskörper
- 50: Düse
- 51: Stabilisierungselement
- 52: Kragen
- 60: Sauerstoffstrahl
- 61: Kern
- 62: Schirm
- dₒ: Düsendurchmesser
- dₐ: Düsenaustrittsquerschnitt
- dᵢ: Innendurchmesser des Kragens
- l: Lange des Kragens
- D: Innenradius der Blaslanze
- b: Länge des Vordüsenraumes
- a: Abstand Sackrohrmündung zur Düse
- z: Sauerstoffkern
- p: Sauerstoffschirm
- ρ: Dichte
- v: Geschwindigkeit
- P₀: Sauerstoffdruck in der Lanze
- Pₖ: Sauerstoffdruck Oberhalb der Schmelze

## Patentansprüche

1. Verfahren zum Aufblasen von Sauerstoff durch eine Lanze auf eine unter Vakuum befindliche Metallschmelze, gekennzeichnet durch folgende Merkmale:
a) der Sauerstoffstrom wird innerhalb der Lanze pulsierend zu einem torusartigen Pfropfen ausgebildet, der beschleunigt und verdichtet wird.
b) die Sauerstoffpfropfen verlassen die Lanze mit Überschallgeschwindigkeit,
c) die Sauerstoffpfropfen werden bei ihrem zeitlich in Reihe erfolgenden Verlassen der Blaslanze in einen Sauerstoffkern und einen diesen umhüllenden Sauerstoffschirm getrennt,
d) der Sauerstoffschirm breitet sich in dem Vakuum oberhalb der Schmelze glockenförmig aus und
e) der Sauerstoffkern und der Sauerstoffschirm bewegen sich vor ihrem Auftreffen auf die Schmelze mit einer Relativgeschwindigkeit zueinander in einem Verhältnis:$\frac{{\text{ρ}}_{\text{z}} {\text{· v}}_{\text{z}} {\text{}}^{\text{2}}}{{\text{ρ}}_{\text{s}} {\text{· v}}_{\text{s}} {\text{}}^{\text{2}}} \text{= 0,4 bis 4,0}$
Index z = Sauerstoffkern
Index s = Sauerstoffschirm
ρ = Dichte
v = Geschwindigkeit
wobei sich das Verhältnis zwischen dem Druck des Sauerstoffes in der Lanze (p₀) und dem Druck oberhalb der Schmelze (pₖ) in den Bereichen:${\text{p}}_{\text{0}} {\text{/ p}}_{\text{k}} \text{= 40 bis 4.500}$ und wobei das Verhältnis zwischen der Geschwindigkeit der Druckwelle (1/2 v²) und dem Druck des Sauerstoffes in der Lanze (p₀) in dem Bereich$\frac{{\text{ρ v}}^{\text{2}}}{{\text{2 p}}_{\text{0}}} \text{= 0,001 bis 0,65}$ sich befindet.

2. Verfahren nach Anspruch 1,
dadurch gekennzeichnet,
daß der Sauerstoffschirm formmäßig stabilisiert den Sauerstoffkern koaxial umgibt.

3. Verfahren nach Anspruch 2,
dadurch gekennzeichnet,
daß der Sauerstoffkern und der Sauerstoffschirm auf die Oberfläche der Schmelze unter einem einstellbaren Winkel von 0 bis 30° zur Gefäßmittenachse auftreffen.

4. Verfahren nach Anspruch 1,
dadurch gekennzeichnet,
daß das Verhältnis Po/Pk = 40 bis 1100 ist.

5. Verfahren nach Anspruch 1,
dadurch gekennzeichnet,
daß das Verhältnis Po/Pk = 1100 bis 4500 ist.

6. Blaslanze zum Aufblasen von Sauerstoff einer unter Vakuum befindlichen Metallschmelze zur Durchführung des Verfahrens nach Anspruch 1,
dadurch gekennzeichnet,
daß fußseitig an der Wandung (41) der Blaslanze (40) eine Ringdüse (42) angeordnet ist,
daß in Strömungsrichtung des Sauerstoffes nach derr Ringdüse (42) von dieser beabstandet einen Fächerraum (43) bildend ein Sackrohr (44) vorgesehen ist, das zentrisch in der Blaslanze (40) angeordnet ist und dessen Mündung (45) zur Ringdüse (42) weist,
daß zwischen dem Boden (46) des Sackrohres (44) und dem Kopf der Blaslanze (40) ein Vordüsenraum (48) vorgesehen ist, der
mindestens eine in Richtung Metallschmelze (39) weisende im Kopf der Blaslanze als Düse ausgebildete Öffnung (50) besitzt,
daß die Öffnung (50) lavaldüsenförmig ausgestaltet ist und Elemente (51) zur Stabilisierung des Sauerstoffstromes aufweist.

7. Blaslanze nach Anspruch 6,
dadurch gekennzeichnet,
daß die Ringdüse (42) die Form eine Lavaldüse besitzt.

8. Blaslanze nach Anspruch 7,
dadurch gekennzeichnet,
daß im Zentrum der Ringdüse (42) ein Verdrängungskörper (49) angeordnet ist.

9. Blaslanze nach Anspruch 6,
dadurch gekennzeichnet,
daß der Abstand (a) der Ringdüse (42) zur Mündung (45) des Sackrohres (44) zum Innenradius (D) der Wandung (41) der Blaslanze (40) sich verhält wie a/D = 0,3 bis 0,8.

10. Blaslanze nach Anspruch 9,
dadurch gekennzeichnet,
daß die Länge (b) des Vordüsenraumes (48) zum Innenradius (D) der Wandung (41) der Blaslanze (40) sich verhält wie b/D = 0,8 bis 1,3.

11. Blaslanze nach Anspruch 6,
dadurch gekennzeichnet,
daß das Stabilisierungselement (51) ein an die lavalförmige, einen Düsenaustrittsquerschnitt (dₐ) aufweisende Düse (50) angesetzter rohrförmiger Kragen (52) ist mit einem Innendurchmesser (dᵢ) und einer Länge (1), wobei sich${\text{d}}_{\text{i}} {\text{/ d}}_{\text{y}} \text{= 1,06 bis 1,04}$${\text{l/d}}_{\text{a}} \text{= 0,3 bis 1,9}$ verhält.

## Claims

1. A method for blowing oxygen through a lance onto a metal melt in a vacuum,
characterised by the following features:
a) the oxygen stream is formed within the lance in pulsating manner into a torus-like "plug" which is accelerated and compressed,
b) the oxygen plugs leave the lance at supersonic speed,
c) the oxygen plugs, as they leave the blowing lance in succession over time, are separated into an oxygen core and an oxygen shield surrounding it,
d) the oxygen shield expands in bell-like manner in the vacuum above the melt and
e) the oxygen core and the oxygen shield, before they meet the melt, move at a relative speed to one another in a ratio of:$\frac{{\text{ρ}}_{\text{z}} {\text{· v}}_{\text{z}}^{\text{2}}}{{\text{ρ}}_{\text{c}} {\text{· v}}_{\text{c}}^{\text{2}}} \text{= 0.4 to 4.0}$
index z = oxygen core
index c = oxygen shield
ρ = density
v = speed
the ratio between the pressure of the oxygen in the lance (p₀) and the pressure above the melt (pₖ) lying in the ranges:${\text{p}}_{\text{0}} {\text{/p}}_{\text{k}} \text{= 40 to 4,500}$ and the ratio between the speed of the pressure wave (1/2 v²) and the pressure of the oxygen in the lance (p₀) lying in the range:$\frac{{\text{ρ v}}^{\text{2}}}{{\text{2 p}}_{\text{0}}} \text{= 0.001 to 0.65}$

2. A method according to Claim 1, characterised in that the oxygen shield, stabilised as regards shape, coaxially surrounds the oxygen core.

3. A method according to Claim 2, characterised in that the oxygen core and the oxygen shield meet the surface of the melt at an adjustable angle of 0 to 30° to the centre axis of the vessel.

4. A method according to Claim 1, characterised in that the ratio Pₒ/Pₖ = 40 to 1100.

5. A method according to Claim 1, characterised in that the ratio Pₒ/Pₖ = 1100 to 4500.

6. A blowing lance for blowing oxygen onto a metal melt in a vacuum, for performing the method according to Claim 1,
characterised in that
an annular nozzle (42) is arranged at the foot end on the wall (41) of the blowing lance (40),
in the direction of flow of the oxygen after the annular nozzle (42), and spaced apart therefrom, there is provided a blind tube (44), forming a fan space (43), which tube is arranged centrally in the blowing lance (40) and the mouth (45) of which points towards the annular nozzle (42),
a pre-nozzle space (48) is provided between the bottom (46) of the blind tube (44) and the head of the blowing lance (40), which space has at least one opening (50)
pointing towards the metal melt (39) and formed in the head of the blowing lance as a nozzle,
the opening (50) is in the form of a Laval nozzle and has elements (51) for stabilising the oxygen stream.

7. A blowing lance according to Claim 6,
characterised in that the annular nozzle (42) is in the form of a Laval nozzle.

8. A blowing lance according to Claim 7,
characterised in that a displacement body (49) is located in the centre of the annular nozzle (42).

9. A blowing lance according to Claim 6,
characterised in that the ratio of the distance (a) of the annular nozzle (42) from the mouth (45) of the blind tube (44) to the inner radius (D) of the wall (41) of the blowing lance (40) is a/D = 0.3 to 0.8.

10. A blowing lance according to Claim 9,
characterised in that the ratio of the length (b) of the pre-nozzle space (48) to the inner radius (D) of the wall (41) of the blowing lance (40) is b/D = 0.8 to 1.3.

11. A blowing lance according to Claim 6,
characterised in that the stabilising element (51) is a tubular collar (52) placed on the Laval-type nozzle (50) which has a nozzle exit cross-section (dₐ), with an internal diameter (dᵢ) and a length (1), wherein${\text{d}}_{\text{i}} {\text{/d}}_{\text{a}} \text{= 1.06 to 1.04}$${\text{l/d}}_{\text{a}} \text{= 0.3 to 1.9.}$

## Revendications

1. Procédé pour souffler de l'oxygène à travers une lance sur une matière en fusion métallique se trouvant sous vide, caractérisé par les particularités suivantes :
a) le courant d'oxygène est formé, à l'intérieur de la lance, de façon pulsée, en un tampon torique qui est accéléré et compressé,
b) les tampons d'oxygène quittent la lance à une vitesse supersonique,
c) les tampons d'oxygène sont séparés, lorsqu'ils quittent successivement dans le temps la lance de soufflage, en un noyau d'oxygène et un écran d'oxygène enveloppant celui-ci,
d) l'écran d'oxygène s'élargit dans le vide au-dessus de la matière en fusion en forme de cloche, et
e) le noyau d'oxygène et l'écran d'oxygène se déplacent avant de rencontrer la matière en fusion à une vitesse relative l'un par rapport à l'autre dans un rapport de :$\frac{{\text{ρ}}_{\text{z}} {\text{· v}}_{\text{z}} {\text{}}^{\text{2}}}{{\text{ρ}}_{\text{s}} {\text{· v}}_{\text{s}} {\text{}}^{\text{2}}} \text{= 0,4 à 4,0}$
Indice z = noyau d'oxygène
Indice s = écran d'oxygène
ρ = densité
v = vitesse
le rapport entre la pression de l'oxygène dans la lance (Po) et la pression au-dessus de la matière en fusion (Pk) se trouvant dans la plage :$\text{Po/Pk = 40 à 4500}$ et le rapport entre la vitesse de l'onde de pression (1/2 v²) et la pression de l'oxygène dans la lance (Po) se trouvant dans la plage :$\frac{{\text{ρ · v}}^{\text{2}}}{\text{2 Po}} \text{= 0,001 à 0,65.}$

2. Procédé selon la revendication 1,
caractérisé en ce que l'écran d'oxygène entoure de façon coaxiale le noyau d'oxygène en ayant une forme stabilisée.

3. Procédé selon la revendication 2,
caractérisé en ce que le noyau d'oxygène et l'écran d'oxygène rencontrent la surface de la matière en fusion sous un angle réglable de 0 à 30° par rapport à l'axe médian du récipient.

4. Procédé selon la revendication 1,
caractérisé en ce que le rapport Po/Pk = 40 à 1100.

5. Procédé selon la revendication 1,
caractérisé en ce que le rapport Po/Pk = 1100 à 4500.

6. Lance de soufflage pour souffler de l'oxygène sur une matière en fusion métallique se trouvant sous vide, pour la mise en oeuvre du procédé selon la revendication 1,
caractérisée en ce que, du côté du pied, sur la paroi (41) de la lance de soufflage (40), il est agencé une buse annulaire (42), en ce que, dans le sens d'écoulement de l'oxygène après la buse annulaire (42), de façon écartée de celle-ci, il est prévu un espace en éventail (43) formant un tube sans issue (44), qui est agencé de façon centrale dans la lance de soufflage (40) et dont l'embouchure (45) est orientée vers la buse annulaire (42), en ce que, entre le fond (46) du tube sans issue (44) et la tête de la lance de soufflage (40), il est prévu un espace de buse antérieur (48) qui possède au moins une ouverture (50) réalisée comme buse dans la tête de la lance de soufflage et orientée en direction de la matière en fusion métallique (39), et en ce que l'ouverture (50) est réalisée sous forme de buse de Laval et présente des éléments (51) pour stabiliser le courant d'oxygène.

7. Lance de soufflage selon la revendication 6,
caractérisée en ce que la buse annulaire (42) possède la forme d'une buse de Laval.

8. Lance de soufflage selon la revendication 7,
caractérisée en ce qu'un corps de refoulement (49) est agencé au centre de la buse annulaire (42).

9. Lance de soufflage selon la revendication 6,
caractérisée en ce que la distance (a) de la buse annulaire (42) à l'embouchure (45) du tube sans issue (44) par rapport au rayon interne (D) de la paroi (41) de la lance de soufflage (40) est telle que a/D = 0,3 à 0,8.

10. Lance de soufflage selon la revendication 9,
caractérisée en ce que la longueur (b) de l'espace de buse antérieur (48) par rapport au rayon interne (D) de la paroi (41) de la lance de soufflage (40) est telle que b/D = 0,8 à 1,3.

11. Lance de soufflage selon la revendication 6,
caractérisée en ce que l'élément de stabilisation (51) est un collet tubulaire (52) monté sur la buse de Laval (50) présentant une section transversale de sortie de buse (dₐ), ayant un diamètre interne (dᵢ) et une longueur (I), avec :${\text{d}}_{\text{i}} {\text{/d}}_{\text{a}} \text{= 1,06 à 1,04}$${\text{l/d}}_{\text{a}} \text{= 0,3 à 1,9.}$
